# EUROPÄISCHE PATENTSCHRIFT

(11) **EP 0 979 797 B1**
(45) Veröffentlichungstag und Bekanntmachung des Hinweises auf die Patenterteilung: **12.10.2005**
(21) Anmeldenummer: 99115446.9
(22) Anmeldetag: 05.08.1999
(51) Int. Cl.: B67C 3/28

(54) **Füllsystem**
Filling system
Dispositif de remplissage

(30) Priorität: 12.08.1998 DE 19836500
(43) Veröffentlichungstag der Anmeldung: 16.02.2000
(73) Patentinhaber: KHS Maschinen- und Anlagenbau Aktiengesellschaft, 44143 Dortmund (DE)
(72) Erfinder: Clüsserath, Ludwig, 55543 Bad Kreuznach (DE)

(56) Entgegenhaltungen:
- DE-A- 19 640 673
- DE-C- 4 324 592
- DE-C- 4 402 980
- DE-U- 29 510 860

## Beschreibung

Die Erfindung bezieht sich auf ein Füllsystem zum Füllen von Flaschen oder dergleichen Behälter mit einem flüssigen Füllgut.

Füllsysteme dieser Art sind in unterschiedlichsten Ausführungen bekannt, insbesondere sind auch Systeme für eine drucklose Füllung, Systeme für eine Füllung und Gegendruck nach dem Einkammer-Prinzip sowie eine Füllung unter Gegendruck nach dem Drei-Kammer-Prinzip.

Eine solche Vorrichtung gemäß dem Oberbegriff des Anspruchs 1 ist zum Beispiel aus DE-A-43 24 592 bekannt.

Aufgabe der Erfindung ist es, ein Füllsystem aufzuzeigen, mit welchem ohne großen Aufwand, letztlich lediglich durch Änderung des Steuerprogramms verschiedene Füllmethoden möglich sind.

Zur Lösung dieser Aufgabe ist ein System entsprechend dem Patentanspruch 1 ausgebildet.

Das erfindungsgemäße System ermöglicht eine drucklose Füllung und gestattet weiterhin mit geringem zusätzlichen Aufwand, letztlich nur durch Änderung des Steuerprogramms auf eine Füllung unter Gegendruck nach dem Ein-Kammer-Füllprinzip sowie ferner eine Füllung unter Gegendruck nach dem Drei-Kammer-Prinzip.

Weiterbildungen der Erfindung sind Gegenstand der Unteransprüche.

Die Erfindung wird im folgenden anhand der Figuren an Ausführungsbeispielen näher erläutert. Es zeigen:
- Fig. 1: in vereinfachter Darstellung und im Vertikalschnitt eines der Füllelemente eines Füllsystems bzw. einer Füllmaschine umlaufender Bauart zusammen mit einem am Füllelement angesetzten Behälter im Form einer Flasche;
- Fig. 2: das Füllelement der Figur 1 in seiner Verwendung für eine drucklose Füllung;
- Fig. 3: das Füllelement der Figur 1 in seiner Verwendung für eine Ein-KammerDruckfüllung;
- Fig. 4: das Füllelement der Figur 1 in seiner Verwendung bei einer Drei-KammerDruckfüllung.

In den Figuren ist 1 der Ringkessel einer Füllmaschine, welcher (Ringkessel) in bekannter Weise Bestandteil des um die vertikale Maschinenachse umlaufenden Rotors dieser Maschine ist. Beim Betrieb der Füllmaschine ist der Innenraum 2 des Ringkessels 1 vollständig mit dem jeweiligen flüssigen Füllgut (Getränk) gefüllt, wie nachstehend noch näher erläutert wird.

Am Umfang des Ringkessels 1 sind in gleichmäßigen Winkelabständen um die Maschinenachse verteilt Füllelemente 3 vorgesehen, die jeweils zusammen mit einem heb- und senkbaren Flaschenträger 4 eine Füllstelle bilden, und zwar zum Füllen der jeweils mit ihrem Boden auf den Flaschenträger 4 aufstehenden und von diesem mit ihrer Mündung 5 gegen das Füllelement 3 angesetzten Flaschen 6.

Die Füllelemente 3 sind als Langrohr-Füllelemente ausgebildet und besitzen ein über die Unterseite des Füllelement-Gehäuses 7 bzw. über ein dort gebildetes Zentrierelement 8 mit Dichtung 9 nach unten vorstehendes Füllrohr 10, welches bei am Füllelement 3 angesetzter Flasche 6 im Inneren dieser Flasche bis in die Nähe des Flaschenbodens reicht. Im Gehäuse 7 ist ein Flüssigkeitskanal 11 ausgebildet, dessen eines Ende über einen Durchlaß 12 mit dem Innenraum 2 des Ringkessels 1 in Verbindung steht. Das andere Ende des Flüssigkeitskanals steht im Inneren des Gehäuses 7 mit dem oberen Ende des beidendig offenen Füllrohres 10 in Verbindung. Weiterhin ist im Flüssigkeitskanal 11 das von einem Ventilkörper mit Stößel gebildete Flüssigkeitsventil 13 vorgesehen, welches über den Stößel mittels einer pneumatischen Betätigungseinrichtung 13' betätigbar ist.

Im Gehäuse 7 ist weiterhin u.a. ein Gaskanal 14 gebildet, der in eine das Füllrohr 10 konzentrisch umschließende und im Zentrierelement 8 bzw. an der Dichtung 9 offene ringförmige Öffnung 15 übergeht. Über die Öffnung 15 steht der Gaskanal 14 bei einer an das Füllelement 3 in Dichtlage angepreßten Flasche 6 nach außen hin abgedichtet mit dem Innenraum der Flasche in Verbindung.

Weiterhin besitzt jedes Füllelement 3 drei individuell steuerbare und pneumatisch betätigte Steuerventile 16, 17 und 18, die wie folgt angeschlossen sind:

### Steuerventil 16

| | |
|---|---|
| Eingangsseitig | Über einen Kanal 19 mit dem Flüssigkeitskanal 11, und zwar im Bereich zwischen dem Flüssigkeitsventil 13 und dem Füllrohr 10, d.h. in Strömungsrichtung des Füllgutes nach dem Flüssigkeitsventil 13. |
| Ausgangsseitig | Mit dem einen Ende eines Kanals 20, dessen anderes Ende in den Gaskanal 14 mündet. |

### Steuerventil 17

| | |
|---|---|
| Eingangsseitig | Mit dem einen Ende eines Kanals 21, dessen anderes Ende mit einer im Ringkessel 1 ausgebildeten und für sämtliche Füllelemente 3 gemeinsamen ersten Ringkanal 22 verbunden ist. |
| Ausgangsseitig | Mit dem Gaskanal 14. |

### Steuerventil 18

| | |
|---|---|
| Eingangsseitig | Mit dem einen Ende eines Kanals 23, welcher mit seinem anderen Ende in den Gaskanal 14 mündet. |
| Ausgangsseitig | Mit dem einen Ende eines Kanals 24, welcher mit seinem anderen Ende mit einem im Ringkessel 1 ausgebildeten und für alle Füllelemente 3 der Füllmaschine gemeinsamen zweiten Ringkanal 25 in Verbindung steht. |

Im Kanal 23 ist eine Drossel oder Düse 26 vorgesehen, die für eine definierte Drosselwirkung einen definierten Querschnitt aufweist.

Ein weiterer, im Gehäuse 7 ausgebildeter Kanal 27 verbindet den Kanal 24 mit dem Gaskanal 14. Im Kanal 27 sind in Serie eine zweite Drossel 28 und ein Druckregelventil 29 vorgesehen. Letzteres ist auch so ausgeführt, daß es für eine Strömung aus dem Kanal 24 in den Gaskanal 14 sperrt, eine Strömung in umgekehrter Richtung zuläßt, solange die Druckdifferenz an dem Ventil über einem vorgegebenen Schwellwert liegt. Ebenso wie das Flüssigkeitsventile 13 sind auch die Steuerventile 16 - 18 rechnergesteuert, d.h. diese Ventile werden in Abhängigkeit von dem Steuerprogramm eines zentralen Rechners oder einer zentralen Steuereinrichtung der Füllmaschine gesteuert. Diese Steuereinrichtung ist in den Figuren allgemein mit 46 bezeichnet.

Wie die Figur 1 weiterhin zeigt, besitzt die Betätigungseinrichtung 13' einen Begrenzungszylinder 13", der pneumatisch betätigbar ist und ebenfalls individuell durch die zentrale Steuereinrichtung 46 des Füllers gesteuert wird. In der Figur 1 befindet sich dieser Begrenzungszylinder im nicht aktivierten Zustand, so daß bei entsprechender Aktivierung der Betätigungseinrichtung 13' das Flüssigkeitsventil voll geöffnet werden kann. Wird der Begrenzungszylinder 13" aktiviert, so bildet dieser einen Anschlag für den Stößel des Flüssigkeitsventils 13 in der Weise, daß das Flüssigkeitsventils 13 bei aktivierter Betätigungseinrichtung 13' nur mit einem eingeschränkten Ventilhub, d.h. nur teilweise bzw. mit einem reduzierten Querschnitt geöffnet ist.

Das beschriebene Füllsystem bestehend aus den Füllelementen 3 und den Ringkessel 1 mit dem Innenraum 2 und den Ringkanälen 22 und 25 hat u.a. den Vorteil, daß mit ihm verschiedensten Füllverfahren möglich sind, nämlich u.a. eine drucklose Füllung (Figur 2), eine Ein-Kammer-Druckfüllung (Figur 3) und eine Drei-Kammer-Druckfüllung, und daß die Umstellung zwischen diesen einzelnen Füllverfahren ohne großen Aufwand im wesentlichen nur durch eine Änderung des Steuerprogramms für die Ansteuerung der Flüssigkeitsventile 13 und Steuerventile 16 - 18 der Füllelement 3 möglich ist.

Mit dem Füllsystem können also wahlweise stille Getränke, aber auch beispielsweise CO2-haltige Produkte abgefüllt werden. Unterschiedliche Füllmaschinen hierfür sind nicht mehr erforderlich.

Weiterhin entspricht das Füllsystem einem hohen hygienischen und mikrobiologischen Standard, da sich innerhalb des Füllgutweges, insbesondere auch innerhalb des Flüssigkeitskanals 11 und Füllrohres 10 keinerlei mechanisch komplexe und schwer zu reinigende Einbauten befinden. In gleicher Weise sind auch die Gasverbindungen, nämlich der Gaskanal 14, die Kanäle 19, 20, 21, 23, 24 und 27 sowie die Ringkanäle 22 und 25 weitestgehend einbautenfrei und daher leicht und zuverlässig zu reinigen.

Die pneumatisch betätigbaren Steuerventile 16 - 18 sowie auch die Betätigungseinrichtung 13' für das Flüssigkeitsventil sind jeweils über Membranen einwandfrei abgedichtet.

Ein weiterer Vorteil des beschriebenen Füllsystems besteht auch darin, daß der Innenraum 2 des Ringkessels 1 während des Betriebes vollständig mit dem flüssigen Füllgut gefüllt ist, so daß insbesondere auch bei einer Heißabfüllung schwer zu entfernenden Ablagerungen im Innenraum 2 des Ringkessels 1 vermieden sind, wie sie bei üblichen Füllsystemen im Ringkessel an der Phasengrenze zwischen dem flüssigen Füllgut und dem darüberliegenden Gasraum auftreten.

Bei der nachstehend im Zusammenhang mit den Figuren 2 und 3 beschriebenen Füllverfahren ist der Innenraum 2 des Ringkessels 1 mit einem äußeren separat neben der Füllmaschine angeordneten Vorratsbehälter 30 verbunden, welcher mit dem flüssigen Füllgut bis zu einem Niveau N gefüllt ist, das deutlich über dem maximalen Niveau des Füllgutspiegels in der Flasche 6 am Füllelement 3 liegt. Durch einen Niveauregler 31, der u.a. einen Füllstandsmesser 32 und ein Regelventil 33 in einer Versorgungsleitung 34 für das flüssige Füllgut aufweist, wird das Niveau N konstant gehalten. Die einwandfreie Konstanz des Niveaus N im Behälter 30 ist auch durch die relativ große Füllgutoberfläche im Behälter 30 gewährleistet, und zwar selbst bei sehr hohen Füllgutdurchsätzen, wie sie bei Hochleistungsfüllern gegeben sind.

Bei der drucklosen Füllung bzw. bei der Füllung unter atmosphärischen Bedingungen ergeben sich durch das konstante Niveau N auch ein sehr konstanter statischer Druck des Füllgutes im Innenraum 2 des Ringkessels und damit eine gleichmäßige, reproduzierbare Füllgeschwindigkeit in allen Füllphasen und gute Füllqualitäten sowie exakte Füllhöhen.

Im Inneren des Vorratsbehälters 30 sind auch Sprühköpfe vorgesehen, so daß der Innenraum des Behälters 30 voll in die CIP-Reinigung des Füllers mit einbezogen werden kann.

Für die Ein-Kammer-Druckfüllung, d.h. z.B. bei der Abfüllung von CO2-haltigen Getränken unter Druck ist am Behälter 30 ein zusätzlicher Druckregler 35 vorgesehen, und zwar im wesentlichen bestehend aus einem Druckmesser 36 zur Messung des Gasdruckes im Gasraum oberhalb des Niveaus N und aus einem vom Druckmesser 36 geregelten Steuerventil 37 in einer Versorgungsleitung 38, die in den Gasraum des Behälters 30 oberhalb des Niveaus N mündet und mit einer Quelle für ein unter Druck stehendes Inertgas beispielsweise CO2-Gas verbunden ist.

Ist das abzufüllende Füllgut nicht oder nur vernachlässigbar sauerstoff-empfindlich, so kann im Gasraum des Behälters 30 anstelle eines unter Druck stehenden Inertgases auch gereinigte, unter Druck stehende Luft als Druckmedium verwendet werden.

Der über dem Niveau N gebildete Gasraum des Kessels 30 steht weiterhin über einen separaten Kanal 39 mit dem Ringkanal 22 in Verbindung. Über diesen Kanal 39 erfolgt z.B. das Vorspannen der Flaschen 6 bei der Ein-Kammer-Druckfüllung. Bei dieser Druckfüllung wird der Kanal 39 beispielsweise auch für die Entlastung und für die Rückgasabführung während der laufenden Füllung verwendet, und zwar insbesondere bei CO2-haltigen Produkten, die eine hohe mikrobiologische Stabilität aufweisen.

Bei der Füllung von stillen, mikrobiologisch leichter verderblichen Produkten erfolgt die Entlastung und die Rückgasabführung über den Kanal 39 vorzugsweise nur dann, wenn eine Schutzgasbeaufschlagung während der Füllung vorgesehen ist.

Nachstehend werden zunächst die drucklose Füllung und die Ein-Kammer-Druckfüllung näher beschrieben, die mit dem System der Figur 2 und 3 möglich sind.

### 1. Drucklose Füllung unter Schutzgas (keimarme Abfüllung).

Diese Art der Füllung eignet sich insbesondere für folgende Produkte:
■ Fruchtsäfte und Fruchtsaftgetränke (Kaltfüllung unter Reinraumbedingungen), isotonische Getränke,
■ Eistee,
■ stilles Wasser unter hohen mikrobiologischen Anforderungen,
■ Wein (kaltsteril).

Diese Verfahrensvariante, bei der entsprechend der Figur 2 der Ringkanal 25 über einen Druckregler 40 mit einer Quelle für ein Schutzgas bzw. Inertgas verbunden ist und im Ringkanal 25 somit ein leichter Schutzgas-Überdruck eingeregelt ist, umfaßt folgende Verfahrensschritte:

### 1.1. Flasche an das Füllelement anheben und mit Schutzgas spülen

Unmittelbar nachdem die jeweilige Flasche 6 am Flascheneinlauf der Füllmaschine unterhalb des betreffenden Füllelementes 3 positioniert ist, wird sie mit einem z.B. gegen die Flaschenbrust anliegenden Halter 41, der an jeder Füllposition vorgesehen ist, unterhalb ihrer Mündung gefaßt und zentriert. Bei noch nicht gegen das Füllelement 3 angehobener, d.h. bei mit der Mündung 5 von der Unterseite des Füllelementes beabstandeter Flasche, allerdings bei bereits in den Innenraum der Flasche 6 hineinreichendem Füllrohr 10 strömt über die beiden geöffneten Steuerventile 16 und 18 aus dem Ringkanal 25 über die Kanäle 24, 26, 19 und 14 Spül- oder Schutzgas sowohl an dem unteren offenen Ende des Füllrohres 10 (Pfeil A der Fig. 2), als auch an der ringförmigen Öffnung 15 (Pfeil B der Fig. 2) aus.

Beim weiteren Anheben der Flasche 6 und bei dem hierbei zunehmend tiefer eindringenden Füllrohr 10 wird ein Großteil der im Inneren der Flasche 6 enthaltenen Luft durch das sterile Spülgas ersetzt und in der Flasche 6 enthaltene Keime werden nach außen verdrängt. Dieser Spülprozeß dauert an, bis die Flasche 6 sich in ihrer obersten Position befindet, d.h. mit ihrer Mündung 5 von dem vom Zentrierelement 8 gebildeten glockenförmigen Schutzraum 8' aufgenommen ist, und zwar mit einem geringen Abstand zwischen Mündung 5 und Dichtung 9. Die obere Anlage für die Flasche bildet der Halter 41. In dieser Lage verbleibt die Flasche 6 bis zur Beendigung der Füllung.

### 1.2. Langsames Anfüllen

Bei geschlossenen Steuerventilen 16 - 18 wird das Flüssigkeitsventil 13 pneumatisch teilweise, d.h. um einen begrenzten Ventil- oder Öffnungshub geöffnet. Hierfür ist der Begrenzungszylinder 13" der Betätigungseinrichtung 13 aktiviert.

Über das mit dem eingeschränkten Ventilhub geöffnete Flüssigkeitsventil 13 und das Füllrohr 10 fließt das Füllgut mit reduzierter Geschwindigkeit in das Innere der Flasche 6 und trifft dort weich auf den Flaschenboden auf. Bis zum Eintauchen des unteren Endes des Füllrohres 10 in den ansteigenden Füllgutspiegel bleibt die langsame turbulenzarme Füllung bestehen. Eine Beaufschlagung der Mündung 5 mit Schutzgas ist hierbei nicht notwendig, da das von dem einlaufenden Füllgut aus der Flasche 6 verdrängte Gas ein Eindringen von Außenluft unterbindet, zumal die Flaschenmündung 5 in dem glockenartigen Schutzraum 8' aufgenommen ist.

### 1.3. Schnellfüllen

Zeitgesteuert wird der Begrenzungszylinder 13" deaktiviert, so daß bei weiterhin aktivierter Betätigungseinrichtung 13' das Flüssigkeitsventil 13 voll öffnet und somit die Füllung des in der Regel zylindrischen, unkritische Mittelteils der Flasche 6 mit hoher Füllgeschwindigkeit erfolgt. Hierdurch ergibt sich insgesamt gesehen eine hohe Fülleistung. Die Dauer dieser Schnellfüll-Phase ist wiederum zeitgesteuert, und zwar durch eine flaschenbezogene Zeitvorgabe.

### 1.4. Bremsfüllen

Im sich verengenden Flaschenhals erfolgt dann die Rücknahme der Füllgeschwindigkeit auf den Wert des langsamen Anfüllens (Ziffer 1.2.). Hierzu wird über die Steuerung erneut der Begrenzungszylinder 13" aktiviert, so daß dann das Flüssigkeitsventil 13 wiederum mit dem begrenzten Hub geöffnet ist.

Während dieses Bremsfüllens steigt der Füllgutspiegel mit gleichmäßiger Oberfläche und ohne nennenswerte Schaumbildung an die im Füllrohr 10 integrierte Füllhöhensonde 10' heran. Blasen, die z.B. aus der Schnellfüllung stammen, können an die Oberfläche aufsteigen.

Die unterschichtende Füllung über das lange Füllrohr 10 stellt selbst bei schaumintensiven Produkten sicher, daß am Ende des Füllprozesses kein Schaum oder nur geringe Mengen an Schaum am Füllgutspiegel vorhanden sind. Dies ermöglicht auch eine sehr präzise und reproduzierbare Bestimmung der Füllhöhe durch die Sonde 10' und damit exzellente Füllhöhengenauigkeiten. Nach dem Ansprechen der Sonde 10' erfolgt das Schließen des Flüssigkeitsventils 13.

### 1.5. Füllende und Mündung mit Schutzgasbeaufschlagung

Mit dem Schließen des Flüssigkeitsventils 13 endet auch der offene Flaschenmündung 5 schützende Gasstrom aus der jeweiligen Flasche 6. Um weiterhin eine Schutzfunktion aufrechtzuerhalten, öffnet unmittelbar nach dem Füllende das Steuerventil 18, so daß über den Gaskanal 14 und die Ringöffnung 15 ein Spülgasstrom in den die Mündung 5 umschließenden Schutzraum 8' austritt.

### 1.6. Flasche absenken und Füllrohr entleeren

Sobald die Flasche 6 durch den Flaschenteller 4 abgesenkt wird, wird bei geöffneten Steuerventil 18 auch das Steuerventil 16 geöffnet, so daß gedrosselt durch die Düse 26 wiederum Spülgas einerseits weiterhin aus der Ringöffnung 15 austritt und andererseits über den Gaskanal 14 und die Kanäle 19 und 20 in das Füllrohr 10 gelangt, so daß das im Füllrohr verbliebene Füllgut beim Absenken der Flasche 6 sauber in diese Flasche abläuft. Das Gas zur Füllrohrbelüftung kommt hierbei nicht aus der umliegenden Atmosphäre, sondern aus dem mit dem Inert- bzw. Schutzgas versorgten Ringkanal 25.

### 1.7. Füllelement mit Schutzgas beaufschlagen

Nachdem die Flasche 6 vollständig von dem Füllelement abgesenkt und am Flaschenauslauf der Füllmaschine von der entsprechenden Füllposition weggeführt wurde, werden das Füllrohr 10 und der Schutzraum 8', insbesondere auch im Bereich der dortigen Ringöffnung 15 sowie die Außenfläche des Füllrohres 10 im Bereich des Schutzraumes 8' weiterhin mit dem Schutz- bzw. Inertgas umströmt. Hierfür bleiben die Steuerventile 16 und 18 geöffnet. Damit eine lückenlose Abschirmung aller kritischen Bereiche am Füllelement 3 gegenüber Umgebungsluft und dort vorhandene Keime sichergestellt ist, bleibt dieser Zustand auch nach dem Einbringen einer neuen Flasche 6 an die von den betreffenden Füllelement 3 gebildete Füllstelle als neuer Verfahrensschritt "Flaschen anheben und mit Schutzgas spülen" (Ziffer 1.1.) aufrechterhalten.

Für eine CIP-Reinigung werden an den Füllelementen 3 entsprechende CIP- oder Spülkappen aufgesetzt. Diese dichten dann nach außen an dem Füllelement 3 derart ab, daß der jeweilige Schutzraum 8' bzw. dessen Innenflächen voll in die CIP-Reinigung eingeschlossen sind. Während der Reinigung und der Sterilisationsumläufe werden alle Gas- und Getränkewege innerhalb des Füllers und der Füllelemente 3 von dem zentralen Rechner gesteuert nacheinander definiert durchströmt und somit in einen einwandfreien hygienischen Zustand versetzt.

Die vorstehend beschriebene Verfahrensvariante eignet sich insbesondere auch zum Abfüllen von stillen Getränken in PET-Flaschen oder in andere Behälter oder Flaschen, die aus Kostengründen oder zur Reduzierung des Leergewichtes dünnwandig ausgeführt sind und eine reduzierte Belastbarkeit aufweisen, insbesondere auch kein Anpressen an ein Füllelement mit höheren Kräften zulassen. Weiterhin eignet sich diese vorstehend beschriebene Verfahrensvariante insbesondere für die Heißabfüllung von Getränken in PET-Flaschen, deren Formstabilität und damit axiale Belastbarkeit mit zunehmender Temperatur abnimmt. Eine feste Anpressung der jeweiligen Flasche 6 mit ihrer Mündung 5 an das jeweilige Füllelement ist bei der vorstehend beschriebenen Verfahrensvariante, insbesondere auch durch die Ausbildung der Füllelemente 3 als Langrohrfüllelemente nicht erforderlich. Die jeweilige Flasche 6 kann frei auf dem Flaschenträger 4 stehen und ist lediglich durch den Halter 41 gehalten. Durch die vorstehend beschriebene Schutzgasbeaufschlagung sind eine Kontaminierung insbesondere des Mündungsbereichs sowie des Innenraumes der jeweiligen Flasche 6 durch Keime aus der Umgebung wirksam verhindert. Wird der Halter 41 verwendet, so ist weiterhin auch sichergestellt, daß es während des gesamten Füllprozesses zu keiner direkten Berührung zwischen der jeweiligen Flasche 6 und dem Füllrohr 10 sowie dem Zentrierelement 8 bzw. den dortigen Flächen kommt.

### 2 Druckfüllung über Behälter 30

Diese Verfahrensweise eignet sich insbesondere für
■ Limonaden und Softdrinks (z.B. Cola-Getränke)
■ karbonisiertes Mineralwasser
■ karbonisierte Fruchtgetränke.

Bei dieser Verfahrensvariante ist entsprechend der Figur 3 der Gasraum im Kessel 30 oberhalb des Niveaus N mit einem geregelten Überdruck beaufschlagt, und zwar mit z.B. CO2-Gas oder einem CO2-Luft-Gemisch. Weiterhin wird bei dieser Verfahrensvariante der Ringkanal 25 als Entlastungskanal verwendet und ist mit der Atmosphäre verbunden.

Im Einzelnen umfaßt diese Verfahrensvariante folgende Schritte:

### 2.1. Flasche an Füllelement anpressen

Nach dem Anheben der Flasche 6 durch den Flaschenträger 4 dichtet die Mündung 5 gasdicht am Füllelement 3 ab. Sämtliche Steuerventile 16 - 18 sowie das Flüssigkeitsventil 13 sind geschlossen.

### 2.2. Vorspannen

Über den Kanal 39 und den Ringkanal 22 erfolgt das Vorspannen der jeweiligen Flasche 6 aus dem Gasraum des Behälters 30. Für dieses Vorspannen wird das Steuerventil 17 für eine vorgegebene Zeitdauer geöffnet, so daß CO2-Gas über den Kanal 21, das geöffnete Steuerventil 17 und den Gaskanal 14 in die Flasche 6 gelangt. Die Zeitdauer der Öffnung des Steuerventils 17 ist in Abhängigkeit von dem Volumen der Flasche 6 und dem Druck im Behälter 30 so gewählt, daß während dieser Vorspannzeit ein Druckausgleich zwischen der Flasche 6 und dem Behälter 30 erfolgt.

### 2.3. Langsames Anfüllen

Bei geschlossenen Steuerventilen 16 - 18 wird das Flüssigkeitsventil 13 bei nicht aktiviertem Begrenzungszylinder 13" voll geöffnet. Das flüssige Füllgut strömt mit reduzierter Fließgeschwindigkeit über das Füllrohr 10 in die Flasche 6 ein und trifft dort wiederum weich und turbulenzarm auf den Flaschenboden auf. Die niedrige Füllgeschwindigkeit wird dadurch erreicht, daß das durch das zufließende Füllgut aus dem Innenraum der Flasche 6 verdrängte Luft-CO2-Gemisch über die Drossel 28 und das Druckregelventil 29 nur gedrosselt in den Kanal 24 und über diesen in den zur Entlastung dienenden drucklosen, d.h. auf Atmosphärendruck befindlichen Ringkanal 25 strömen kann. Diese Langsam-Füllphase wird solange aufrechterhalten bis das untere Ende des Füllrohres 10 in den aufsteigenden Füllgutspiegel eintaucht.

Das langsame Anfüllen wird durch eine Zeitvorgabe beendet.

### 2.4. Schnellfüllen

Der zylindrische Mittelteil der jeweiligen Flasche 6 wird mit einer höheren Schüttleistung gefüllt. Hierfür wird bei geschlossenen Steuerventilen 16 und 18 das Steuerventil 17 geöffnet, so daß ein zusätzlicher, ungedrosselter Gasweg in den als Spanngaskanal dienenden und mit dem Gasraum des Behälters 30 verbundenen Ringkanal 22 hergestellt ist. Weiterhin besteht über die Drossel 28 und das Druckregelventil 29 ein Gasweg zum Ringkanal 25.

Die Füllgeschwindigkeit während der Schnellfüllphase resultiert somit im wesentlichen aus der statischen Füllguthöhe, die im Behälter 30 eingeregelt ist. Unter Berücksichtigung des jeweiligen Volumens der Flasche 6 bzw. unter Berücksichtigung der Flaschenart erfolgt diese Schnellfüllphase wiederum für eine bestimmte Dauer, die durch eine Zeitvorgabe bestimmt ist.

### 2.5. Brems- und Korrekturfüllen

In dem sich verengenden Flaschenhals wird die Füllgeschwindigkeit wieder auf den Wert der Anfüllphase (Ziffer 2.3.) zurückgenommen. Hierfür wird das Steuerventil 17 geschlossen, so daß das aus der Flasche 6 verdrängte Luft-Gas-Gemisch wiederum gedrosselt durch die Drossel 28 und über das Druckregelventil 29 in den Ringkanal 25 strömt. Bläschen, die in der Schnellfüllphase durch Turbulenzen sich im Füllgut gebildet haben, steigen jetzt schnell an die Oberfläche des Füllgutes auf. Der Füllgutspiegel erreicht schließlich schaumfrei und mit einem glatten Oberflächenbild die Sonde 10'.

### 2.6. Füllende und Vorentlasten

Sobald der aufsteigende Füllgutspiegel die Sonde 10' erreicht hat, wird ein das Schließen des Flüssigkeitsventils 13 bewirkendes Signal erzeugt.

Nach dem Schließen des Flüssigkeitsventils 13 besteht weiterhin eine gedrosselte Verbindung über die Drossel 28 mit dem Ringkanal 25. Das in Serie mit der Drossel 28 angeordnete Druckregelventil 29 ist so eingestellt, daß sich der Druck im Flaschenhals auf ein vorgegebenes Druckniveau abbaut. Diese Druckniveau liegt dabei vorzugsweise merklich unter dem CO2-Sättigungsdruck des abgefüllten Füllgutes.

In dieser Vorentlastungs- und Beruhigungsphase steigen somit alle im Füllgut gebildeten Entlastungsbläschen schnell an die Oberfläche auf. Der im Kopfraum der Flasche 6 durch das Ventil 29 aufrechterhaltene leichte Überdruck gegenüber der Atmosphäre verhindert eine nennenswerte Schaumbildung.

Gegenüber konventionellen Entlastungs- und Beruhigungsmethoden bietet diese kontrollierte, druckgeregelte Vorentlastung den Vorteil, daß sie schneller und gleichmäßiger abläuft und auch eine unerwünschte Schaumbildung im Kopfraum der Flasche stark eingeschränkt wird. Das Vorentlasten und Beruhigen erfolgt wiederum durch eine Zeitvorgabe vorgegebener Zeitdauer.

### 2.7 Restentlasten

Für dieses Restentlasten wird bei geschlossenen Steuerventilen 16 und 17 das Steuerventil 17 geöffnet, so daß der Kopfraum der Flasche 6, d.h. der Innenraum der Flasche 6 oberhalb des Füllgutspiegels über die Drossel 26 mit dem Ringkanal 25 verbunden wird. Die Drossel 26 stellt dabei einen sanften Druckabbau sicher. Da der Ausgangsdruck für diese Restentlastung bereits deutlich unter dem Fülldruck und vorzugsweise auch unterhalb des CO2-Sättigungsdruckes liegt, bildet sich bei dem Restentlasten nur noch in einem geringen, vernachlässigbaren Umfange zusätzlicher Schaum im Kopfraum der Flasche. Abspritzverluste sind vermieden.

### 2.8. Flasche absenken und Füllrohr entleeren

Sobald der Innenraum der Flasche 6 Atmosphärendruck oder annähernd Atmosphärendruck erreicht hat, und die Flasche 6 mit dem Flaschenteller 4 abgesenkt wird, wird das Steuerventil 16 geöffnet, so daß eine Gasverbindung zwischen dem Füllrohr 10 und der ringförmigen Öffnung 15 zur Atmosphäre hergestellt wird und somit das im Füllrohr befindliche Füllgut sauber die Flasche 6 abfließen kann.

### 3. Druckfüllung nach dem Drei-Kammer-Füllprinzip

Diese Verfahrensvariante ist insbesondere geeignet für folgende Produkte:
■ Softdrinks und/oder Bier
■ sauerstoffempfindliche Softdrinks
■ mikrobiologisch empfindliche Softdrinks.

Das Füllsystem wird bei dieser Verfahrensvariante in der aus der Figur 4 ersichtlichen Form verwendet. Hierbei ist der als Spanngaskanal verwendete Ringkanal 22 über einen Druckregler 42 in der Versorgungsleitung 43 mit einer Quelle für ein unter Druck stehendes frisches Spann- oder Inertgas, beispielsweise CO2-Gas verbunden. Bei dieser nachstehend noch im Detail beschriebenen Verfahrensvariante wird für die Vorspannung der jeweiligen Flasche 6 also ausschließlich frisches Inertgas aus dem Ringkanal 22 (Spanngaskanal) entnommen. Hierdurch ist eine hohe Inertgaskonzentration, beispielsweise CO2- Konzentration in der Flasche 6 während des Füllprozesses gewährleistet. Die Sauerstoffaufnahme im Füllgut (Getränk) ist entsprechend niedrig. Weiterhin ist gewährleistet, daß kein Gas, welches bereits in einer Flasche 6 war, in einem Gasraum zurückfließt, der mit dem Füllgut in Kontakt steht. Alle Gase, die durch das in eine Flasche 6 einfließende Füllgut verdrängt werden, gelangen über dem mit der Atmosphäre direkt verbundenen Ringkanal 22 unmittelbar in die Atmosphäre. Kontaminationen durch mehrfach verwendete Gasanteile sind somit praktisch auszuschließen.

Das Füllgut wird über eine Versorgungsleitung 43 mit Druckregler 45 direkt dem Innenraum 2 des Ringkessels 1 zugeführt, und zwar derart, daß dieser Innenraum 2 wiederum vollständig und ohne Gasraum mit dem Füllgut gefüllt ist. Die Druckregler 42 und 44 sind so eingestellt, daß der Fülldruck im Innenraum 2 um einen kleinen, konstanten Wert über dem Druck im Ringkanal 22 (Spanngaskanal) liegt. Hierfür sind die beiden Druckregler 42 und 44 bei der dargestellten Ausführungsform miteinander verknüpft.

Im Einzelnen umfaßt diese Verfahrensvariante, bei der der Behälter 30 nicht verwendet wird, folgende Verfahrensschritte:

### 3.1. Flasche an das Füllelement anpressen

Die jeweilige Flasche 6 wird vom Flaschenteller 4 angehoben und mit ihrer Mündung 5 in Dichtlage gegen das Füllelement 3 bzw. gegen die Dichtung 9 im Zentrierelement 8 angepreßt und abgedichtet.

### 3.2. Vorspannen über den Flaschenhals

Hierfür wird das Steuerventil 17 geöffnet, so daß aus dem Ringkanal 22 und über die Kanäle 21 und 14 eine Verbindung zwischen dem Innenraum der Flasche 6 und dem Kanal 22 hergestellt wird. Die Flasche 6 wird mit frischem Inertgas auf den geregelten Druck des Ringkanals 22 vorgespannt.

### 3.3. Langsames Anfüllen

Bei geschlossenen Steuerventilen 16 - 18 wird das Flüssigkeitsventil 13 geöffnet. Der Begrenzungszylinder 13" ist nicht aktiviert, so daß das Flüssigkeitsventil 13 voll geöffnet wird. Über die ständig offene, gedrosselte Verbindung, die von dem Verbindungskanal 27 mit der Drossel 28 und dem Ventil 29 gebildet ist, fließt das von dem einströmenden Füllgut aus der Flasche 6 verdrängte Gas in den Ringkanal 25 (Rückgaskanal) ab. Das Druckregelventil 29 ist bei diesem Verfahrensschritt praktisch ohne Einfluß.

Das Füllgut strömt mit reduzierter Geschwindigkeit über das Füllrohr 10 in die Flasche 6 und trifft wiederum weich und turbulenzarm auf dem Flaschenboden auf. Die Fließ- oder Füllgeschwindigkeit bei dieser Anfüllphase wird u.a. durch den Querschnitt der Drossel 28 bestimmt.

Die turbulenz- und blasenarme Abfüllphase endet nach dem Eintauchen des Füllrohres 10 in den aufsteigenden Füllgutspiegel, und zwar entsprechend einer flaschenbezogenen Zeitvorgabe.

### 3.4. Schnellfüllen

Zur Erhöhung der Füllgeschwindigkeit in dem unkritischen und meist zylindrischen Mittelteil der Flasche 6 wird das Steuerventil 18 geöffnet, so daß nunmehr über beide Drosseln 26 und 28 eine Verbindung zum Ringkanal 25 (Gaskanal) besteht. Die Dauer der Schnellfüllphase ist wiederum durch eine flaschenbezogene Zeitvorgabe bestimmt.

### 3.5. Bremsfüllen

In dem sich verengenden Flaschenhals wird die Füllgeschwindigkeit wieder auf den Wert der Anfüllphase zurückgenommen. Hierfür wird das Steuerventil 18 geschlossen, so daß der Innenraum der Flasche 6 nur noch über die Drossel 28 mit dem Ringkanal 25 (Rückgaskanal) in Verbindung steht. Der Füllgutspiegel steigt unter diesen Bedingungen langsam und mit einer glatten und schaumarmen Oberfläche an. Sobald der Füllgutspiegel in der Flasche die Sonde 10' bzw. den Sondenkontakt erreicht, wird ein Schließsignal für das Schließen des Flüssigkeitsventils 13 erzeugt.

### 3.6. Füllende und Vorentlasten

Nach dem Schließen des Flüssigkeitsventils 13 baut sich der Druck in der Flasche 6 über das Druckregelventil 29 auf den mit diesem Ventil eingestellten Vorentlastungsdruck ab. Dieser Vorentlastungsdruck ist so eingestellt, daß er beispielsweise in der Nähe des CO2-Sättigungsdruckes liegt oder sogar deutlich darunterliegt.

Bläschen, die sich während des Druckabbaus im Füllgut bilden, steigen dann schnell auf. Der geregelte, leichte Überdruck (Vorentlastungsdruck) verhindert dabei aber eine nennenswerte Schaumbildung. Bei empfindlichen Getränken wird dieser Vorentlastungsdruck entsprechend einer Zeitvorgabe für eine vorwählbare Zeit aufrechterhalten, um das Getränk weiter zu beruhigen und die Schaumbildung in Grenzen zu halten. Dieses Verfahren ist dann besonders vorteilhaft, wenn karbonisierte Getränke bei höheren Temperaturen abgefüllt werden.

### 3.7. Restentlasten

Nach Abschluß der Vorentlastung wird das Steuerventil 18 geöffnet, so daß sich der Druck in der Flasche 6 über die Drossel 26 auf den Druck im Ringkanal 25, d.h. auf Atmosphärendruck gedrosselt abbaut. Wegen des niedrigen Ausgangsdruckes bei diesem Restentlasten bildet sich auch bei empfindlichen Getränken kaum zusätzlicher Schaum. Abspritzverluste werden vermieden.

### 3.8. Flasche absenken und Füllrohr entleeren

Für das Entleeren des Füllrohres 10 wird das Steuerventil 16 geöffnet, womit eine Verbindung zum Füllrohr 10 über den Gaskanal 14 zur ringförmigen Öffnung 15 und damit beim Absenken der Flasche 6 zur Atmosphäre hergestellt wird. Das im Füllrohr 10 noch vorhandene Füllgut fließt somit unmittelbar beim Absenken der Flasche 6 in diese ab.

Bei allen vorbeschriebenen Verfahrensvarianten erfolgt beim Bremsfüllen nach dem Ansprechen der Sonde 10' das Schließen des Flüssigkeitsventils 13 beispielsweise mit einer Zeitverzögerung, die vorzugsweise auch bei laufender Füllmaschine über eine entsprechende Eingabe an einem Bedienerterminal eingestellt und/oder geändert werden kann, womit dann eine Korrektur der Füllhöhe möglich ist.

Wie vorstehend beschrieben, ist der Halter 41 bei dem Füllprinzip "Drucklose Füllung unter Schutzgas" so gesteuert, daß er die jeweilige Flasche 6 in Bezug auf das Füllrohr 10 bzw. dessen Achse zentriert und die an das Füllelement 3 angesetzte Flasche 6 mit ihrer Mündung im Abstand von der Dichtung 9 hält, während bei den Füllprinzipien "Ein-Kammer-Druckfüllung" und "Drei-Kammer-Druckfüllung" der Halter 41 der Zentrierung der jeweiligen Flasche 6 dient, diese aber beim Füllen mit ihrer Mündung 5 in Dichtlage gegen die Dichtung 9 des Füllelementes 3 angepreßt ist.

Das erfindungsgemäße Füllsystem wurde voranstehend für drei sehr unterschiedliche Verfahrensvarianten erläutert. Sämtlichen Verfahrensvarianten ist beispielsweise gemeinsam, daß Zeitvorgaben, insbesondere auch Flaschen- und/oder füllgutbezogene Zeitvorgaben an der Bedienungseinheit der Füllmaschine bzw. der Steuereinrichtung 46 dieser Füllmaschine individuell einstellbar und/oder in der Steuereinrichtung 46 durch Eingabe der Flaschensorte und/oder der Füllgutart eingestellt werden, und zwar beispielsweise unter Berücksichtigung von einem Speicher der Steuereinrichtung 46 abgelegten Daten.

### Bezugszeichenliste

- 1: Ringkessel
- 2: Ringkesselraum
- 3: Füllelement
- 4: Flaschenteller
- 5: Flaschenmündung
- 6: Flasche
- 7: Füllelement-Gehäuse
- 8: Zentrierelement
- 8': Schutzraum
- 9: Dichtung
- 10: Füllrohr
- 10': Sonde
- 11: Flüssigkeitskanal
- 12: Durchlaß
- 13: Flüssigkeitsventil
- 13': Betätigungselement
- 13": Begrenzungszylinder
- 14: Gaskanal
- 15: Öffnung
- 16 - 18: Steuerventil
- 19 - 21: Kanal
- 22: Ringkanal
- 23, 24: Kanal
- 25: Ringkanal
- 26: Drossel oder Düse
- 27: Kanal
- 28: Drossel oder Düse
- 29: Druckregelventil
- 30: Behälter
- 31: Niveauregler
- 32: Füllstandsmesser
- 33: Regelventil
- 34: Versorgungsleitung
- 35: Druckregler
- 36: Druckmesser
- 37: Steuerventil
- 38: Versorgungsleitung
- 39: Kanal
- 40: Druckregler
- 41: Halter
- 42: Druckregler
- 43, 44: Versorgungsleitung
- 45: Druckregler
- 46: Steuereinrichtung

## Patentansprüche

1. Füllsystem zum Füllen von Flaschen oder dergleichen Behälter (6) mit einem flüssigen Füllgut, mit mehreren Füllelementen (3), mit einer für wenigstens eine Gruppe von Füllelementen (3) gemeinsamen Füllgutkammer (2), mit einer für wenigstens eine Gruppe von Füllelementen (3) gemeinsamen ersten und zweiten Gaskammer (22, 25), mit einem Füllrohr (10), einer Behälteranlage und/oder -zentrierung (8,9), einem Betätigungselement (13'), einer zentralen Steuereinrichtung (46), einem Gehäuse (7), einer Gaskanalöffnung (15), einem ersten, zweiten und dritten Gasweg (19, 21, 24), mit einem in einem Gehäuse (7) jedes Füllelementes (3) ausgeführten Flüssigkeitskanal (11), der mit der Füllgutkammer (2) in Verbindung steht und in ein eine Abgabeöffnung für das Füllgut bildendes Füllrohr (10) mündet, welches über eine am Füllelement (3) gebildete Behälteranlage und/oder -zentrierung (8, 9) vorsteht, mit einem Flüssigkeitsventil (13) im Flüssigkeitskanal (11), welches über das Betätigungselement (13') durch eine zentrale Steuereinrichtung (46) zumindest für eine Gruppe von Füllelementen (3) jeweils individuell betätigbar ist, und zwar für ein Öffnen in der Füllphase und zum Schließen am Ende der Füllphase,
mit einem im Gehäuse (7) jedes Füllelementes (3) ausgeführten Gaskanal (14), der mit einer an der Behälteranlage (9) vorgesehenen, gegenüber dem Füllrohr (10) versetzte Gaskanalöffnung (15) in Verbindung steht, die bei in Dichtlage am Füllelement (3) angesetztem Behälter (6) mit dem Behälterinnenraum in Verbindung steht, sowie mit wenigstens einem ersten, zweiten und dritten, jeweils individuell durch die Steuereinrichtung (46) ansteuerbaren, Steuerventil zum Steuern von im Gehäuse (7) jedes Füllelementes (3) ausgebildeten Gaswegen,
wobei das erste Steuerventil (16) an einer ersten Seite über einen ersten Gasweg (19) mit einem in Strömungsrichtung des Füllgutes auf das Flüssigkeitsventil (13) folgenden Bereich des Flüssigkeitskanals (11) in Verbindung steht und an einer ersten Seite an den Gaskanal (14) angeschlossen ist, das zweite Steuerventil (17) an einer ersten Seite an einen zweiten, an die erste Gaskammer (22) führenden Gasweg (21) und an einer zweiten Seite an den Gaskanal (14) angeschlossen ist, das dritte Steuerventil (18) an einer ersten Seite an dem Gaskanal (14) und an einer zweiten Seite an einen dritten, an die zweite Gaskammer (25) führenden Gasweg (24) angeschlossen ist, **dadurch gekennzeichnet, dass** das erste, zweite und dritte Steuerventil zweiwegig sind, und dass zwischen dem Gaskanal (14) und dem dritten Gasweg (24) bzw. der zweiten Gaskammer (25) ein vierter Gasweg (27) vorgesehen ist, der ein Druckregelventil (29) aufweist.

2. Füllsystem nach Anspruch 1, **dadurch gekennzeichnet, dass** das Betätigungselement (13') des Flüssigkeitsventils (13) derart steuerbar ist, dass das Flüssigkeitsventil (13) wenigstens drei Zustände einnehmen kann, nämlich einen ersten geschlossenen Zustand zum Sperren des Flüssigkeitskanals (11), einen zweiten Zustand, bei dem das Flüssigkeitsventil (13) mit reduziertem Querschnitt geöffnet ist, sowie einen dritten Zustand, bei dem das Flüssigkeitsventil (13) vollständig geöffnet ist.

3. Füllsystem nach Anspruch 1 oder 2, **dadurch gekennzeichnet, dass** das Flüssigkeitsventil (13) einen in eine Achsrichtung, beispielsweise in Richtung einer Füllelementachse verschiebbaren Ventilkörper aufweist, der durch die Betätigungseinrichtung (13') bewegbar ist, und dass die Betätigungseinrichtung (13') ein Begrenzungselement (13") aufweist, welches durch die Steuereinrichtung (46) derart aktivierbar ist, dass es im aktivierten Zustand nur eine begrenzte Bewegung des Ventilkörpers ermöglicht.

4. Füllsystem nach Anspruch 2 oder 3, **dadurch gekennzeichnet, dass** das Betätigungselement (13') ein pneumatisches Betätigungselement, beispielsweise ein Zylinder ist, und dass das Begrenzungselement ein ebenfalls pneumatisch betätigbarer Begrenzungszylinder (13") ist.

5. Füllsystem nach einem der vorhergehenden Ansprüche, **dadurch gekennzeichnet, dass** die Steuerventile (16 - 18) pneumatisch betätigbare Ventile, vorzugsweise durch Membranen betätigbare Ventile oder Membran-Ventile sind.

6. Füllsystem nach Anspruch 5, **dadurch gekennzeichnet, dass** das pneumatische Betätigungselement (13') sowie die pneumatisch betätigbaren Steuerventile (16 - 18) jeweils über elektro-pneumatische Ventile von der Steuereinrichtung (46) ansteuerbar sind.

7. Füllsystem nach einem der vorhergehenden Ansprüche, **gekennzeichnet, durch** einen Halter (41) an jedem Füllelement (3), der den an das Füllelement angehobenen und angesetzten Behälter (6) in Bezug auf die Achse des Füllelementes bzw. des Füllrohres (10) zentriert.

8. Füllsystem nach Anspruch 7, **dadurch gekennzeichnet, dass** der Halter (41) derart steuerbar ist, dass er den Behälter (6) mit seiner Mündung (5) in einem Abstand von der Behälteranlage (9) hält.

9. Füllsystem nach einem der vorhergehenden Ansprüche, **dadurch gekennzeichnet, dass** das jeweilige Füllelement (3) ein solches mit langem Füllrohr (10) ist.

10. Füllsystem nach einem der vorhergehenden Ansprüche, **dadurch gekennzeichnet, dass** an der Unterseite des Gehäuses (7) jedes Füllelementes (3) ein glockenartiges Element (8) vorgesehen ist, welches innerhalb eines zur Unterseite des Füllelementes (3) hin offenen Schutzraum (8') die Behälteranlage (9) bildet.

11. Füllsystem nach einem der vorhergehenden Ansprüche, **dadurch gekennzeichnet, dass** der Schwellwert des Druckregelventils (29) auf die Differenz zwischen Vorentlastungsdruck und Atmosphärendruck eingestellt ist.

12. Füllsystem nach einem der vorhergehenden Ansprüche, **dadurch gekennzeichnet, dass** im dritten Gasweg (24) eine erste Drossel (26) zur Reduzierung des Strömungsquerschnittes vorgesehen ist.

13. Füllsystem nach einem der vorhergehenden Ansprüche, **dadurch gekennzeichnet, dass** im vierten Gasweg (27) in Serie mit dem Druckregelventil (29) wenigstens eine zweite Drossel (28) zur Reduzierung des Strömungsquerschnittes vorgesehen ist.

14. Füllsystem nach einem der vorhergehenden Ansprüche, **dadurch gekennzeichnet, dass** für ein druckloses Füllen der Behälter (6) unter Schutzgas die zweite Gaskammer mit einem Schutzgas mit geregeltem (40) Druck beaufschlagbar ist.

15. Füllsystem nach Anspruch 14, **dadurch gekennzeichnet, dass** in der Verbindung zwischen der zweiten Gaskammer (25) und der Quelle für das unter Druck stehende Schutzgas ein Druckregler (40) vorgesehen ist.

16. Füllsystem nach einem der vorhergehenden Ansprüche, **dadurch gekennzeichnet, dass** für ein druckloses Füllen der Behälter (6) unter Schutzgas die Steuerventile (16 - 18) sowie das Betätigungselement (13') des Flüssigkeitsventils (13) durch die Steuereinrichtung (6) derart steuerbar sind, dass zum Spülen des Behälters insbesondere im Innenraum sowie im Bereich der Behältermündung (5) das erste und dritte Steuerventil (16, 18) für einen Austritt des Spülgases aus der zweiten Gaskammer (25) am unteren Ende des Füllrohres (10) sowie an der Gaskanalöffnung (15) geöffnet sind.

17. Füllsystem nach Anspruch 16, **dadurch gekennzeichnet, dass** für ein zunächst langsames Anfüllen, für ein anschließendes Schnellfüllen und ein abschließendes Bremsfüllen bei der Behältermündung von der Behälteranlage (9) beabstandeten Behälter (6) die Steuereinrichtung (46) das Betätigungselement (13') zunächst für das Bewegen des Flüssigkeitsventils (13) in den zweiten Zustand (Öffnen mit reduziertem Querschnitt), dann für das Bewegen des Flüssigkeitsventils (13) in den dritten Zustand (vollständiges Öffnen), dann für das Bewegen des Flüssigkeitsventils (13) in den zweiten Zustand (Öffnen mit reduziertem Querschnitt) und schließlich dann für das Bewegen des Flüssigkeitsventils (13) in den ersten Zustand (Schließen des Flüssigkeitsventils) (erster Zustand) steuert.

18. Füllsystem nach Anspruch 16 oder 17, **dadurch gekennzeichnet, dass** zum Entleeren des Füllrohres bei geschlossenem Flüssigkeitsventil (13) das erste und dritte Steuerventil (16, 18) geöffnet werden.

19. Füllsystem nach einem der Ansprüche 16 - 18, **dadurch gekennzeichnet, dass** durch die Steuereinrichtung (46) vor dem Abziehen des Behälters (6) vom Füllelement (3) durch Öffnen des dritten Steuerventils (18) der Schutzraum (8') mit dem Schutzgas aus der zweiten Gaskammer (25) beaufschlagbar ist.

20. Füllsystem nach einem der vorhergehenden Ansprüche, **dadurch gekennzeichnet, dass** für eine Füllung der Behälter (6) unter Gegendruck nach dem Einkammer-Füllprinzip der Gasraum des zusätzlichen Vorratsbehälters (30) mit einer Quelle für ein Druckgas verbunden ist.

21. Füllsystem nach einem der vorhergehenden Ansprüche, **dadurch gekennzeichnet, dass** in der Verbindung zwischen der Druckgasquelle und dem Gasraum des Versorgungsbehälters (30) ein Druckregler (35) vorgesehen ist.

22. Füllsystem nach Anspruch 24 oder 25, **dadurch gekennzeichnet, dass** die zweite Gaskammer (25) zur Atmosphäre hin offen ist.

23. Füllsystem nach einem der Ansprüche 22 - 24, **dadurch gekennzeichnet dass** die Steuerventile (16 - 1 8) sowie das Betätigungselement (13') durch die Steuereinrichtung (46) derart steuerbar sind, dass in einer Vorspannphase zum Vorspannen des Innenraumes des mit der Mündung (5) in Dichtlage gegen das Füllelement (3) anliegenden Behälters (6) das zweite Steuerventil zur Herstellung einer Verbindung zwischen dem Gaskanal (14) und dem zweiten Gasweg geöffnet wird, dass für ein langsames Anfüllen bei geschlossenen Steuerventilen (16 - 18) das Flüssigkeitsventil (13) vollständig geöffnet wird, dass für ein anschließendes Schnellfüllen das zweite Steuerventil (17) zum Herstellen einer Verbindung zwischen dem Gaskanal (14) und der ersten Gaskammer (21) geöffnet wird, und dass für ein anschließendes Bremsfüllen und eine Vorentlastung sämtliche Steuerventile (16 -18) geschlossen werden und nach Ablauf der Bremsfüllung des Flüssigkeitsventil (13) für das anschließende Vorentlasten auf einen Vorentlastungsdruck in den ersten Zustand gebracht wird.

24. Füllsystem nach einem der vorhergehenden Ansprüche, **dadurch gekennzeichnet, dass** für eine Füllung der Behälter (6) unter Gegendruck nach dem Drei-Kammer-Füllprinzip die Füllgutkammer (2) über einen Druckregler (45) mit einer Quelle für ein unter Druck stehendes Füllgut und die erste Gaskammer (22) über einen weiteren Druckregler (42) mit einer Quelle für ein unter Druck stehendes Spanngas verbunden sind, wobei die Druckregler (42, 45) derart eingestellt sind, dass der Fülldruck in der Füllgutkammer (2) gleich oder vorzugsweise größer ist als der Spanngasdruck in der ersten Gaskammer (22), und dass die zweite Gaskammer (25) als Entlastungskammer dient und vorzugsweise mit der Atmosphäre verbunden ist.

25. Füllsystem nach Anspruch 25, **dadurch gekennzeichnet, dass** das Betätigungselement (13') für das Flüssigkeitsventil (13) sowie die Steuerventile (16 -18) durch die Steuereinrichtung (46) derart steuerbar sind, dass für das Vorspannen des jeweils in Dichtlage mit dem Füllelement (3) gebrachten Behälters (6) das zweite Steuerventil (17) geöffnet wird, dass für das langsame Anfüllen bei geschlossenen Steuerventilen (16 - 18) das Flüssigkeitsventil (13) geöffnet wird, dass für das anschließende Schnellfüllen das dritte Steuerventil (18) zur Herstellung einer zusätzlichen Verbindung aus dem Behälterinnenraum in die zweite Gaskammer (25) geöffnet wird, und dass für ein Bremsfüllen anschließend das dritte Steuerventil (18) geschlossen und für das Vorentlasten bei geschlossenen Steuerventilen (16 - 18) das Flüssigkeitsventil (13) geschlossen wird.

26. Füllsystem nach einem der vorhergehenden Ansprüche, **dadurch gekennzeichnet, dass** das Schließen des Flüssigkeitsventils (13) nach dem Ansprechen einer füllhöhenbestimmenden Sonde (10') mit einer Zeitvorgabe verzögert erfolgt.

27. Füllsystem nach einem der vorhergehenden Ansprüche, **dadurch gekennzeichnet, dass** in einzelnen Füllphasen das Öffnen und/oder Schließen der Steuerventile (16 - 18) und/oder des Flüssigkeitsventils (13) jeweils nach einer durch eine Zeitvorgabe bestimmten Zeitdauer erfolgt, und dass die Zeitvorgaben an der Steuereinrichtung (46) einstellbar oder eingestellt sind.

## Claims

1. Filling system for filling bottles or similar containers (6) with a liquid product, said filling system including a plurality of filling elements (3), a product chamber (2) common to at least one group of filling elements (3), a first and second gas chamber (22, 25) common to at least one group of filling elements (3), a fill tube (10), a container stop and/or container centring means (8, 9), an actuating element (13'), a central control device (46), a housing (7), a gas duct opening (15), a first, second and third gas path (19, 21,24), a liquid duct (11), which is configured in a housing (7) of each filling element (3), communicates with the product chamber (2) and opens out into a fill tube (10), which forms a discharge opening for the product and protrudes above a container stop and/or container centring means (8, 9) formed on the filling element, said filling system also including a liquid valve (13) in the liquid duct (11), said liquid valve being respectively individually actuatable via the actuating element (13") by means of a central control device (46) at least for one group of filling elements (3) for an opening operation in the filling phase and a closing operation at the end of the filling phase,
said filling system also including a gas duct (14), which is configured in the housing (7) of each filling element (3) and communicates with a gas duct opening (15), which is provided on the container stop, is offset relative to the filling pipe (10) and, when the container (6) is sealingly placed on the filling element (3), communicates with the container interior, as well as including at least a first, second and third control valve, which are controllable individually by means of the control device (46), for controlling gas paths configured in the housing (7) of each filling element (3),
wherein the first control valve (16), on a first side, communicates via a first gas path (19) with a region of the liquid duct (11) downstream of the liquid valve (13) in the direction of flow of the product and is connected on a first side to the gas duct (14), the second control valve (17) is connected on a first side to a second gas path (21), which leads to the first gas chamber (22), and on a second side to the gas duct (14), the third control valve (18) is connected on a first side to the gas duct (14) and on a second side to a third gas path (24), which leads to the second gas chamber (25), **characterised in that** the first, second and third control valves are two-way, and **in that** a fourth gas path (27), which includes a pressure regulating valve (29), is provided between the gas duct (14) and the third gas path (24) or respectively the second gas chamber (25).

2. Filling system according to claim 1, **characterised in that** the actuating element (13') of the liquid valve (13) is controllable in such a manner that the liquid valve (13) can assume at least three states, namely a first closed state for blocking the liquid duct (11), a second state where the liquid valve (13) is open with a reduced cross-section, as well as a third state where the liquid valve (13) is completely open.

3. Filling system according to claim 1 or 2, **characterised in that** the liquid valve (13) includes a valve body, which is displaceable in an axial direction, for example in the direction of an axis of a filling element, and is movable by means of the actuating device (13'), and **in that** the actuating device (13') includes a limiting element (13"), which is activatable by means of the control device (46) in such a manner that in the activated state it only permits a limited movement of the valve body.

4. Filling system according to claim 2 or 3, **characterised in that** the actuating element (13') is a pneumatic actuating element, for example a cylinder, and **in that** the limiting element is also a pneumatically actuatable limiting cylinder (13").

5. Filling system according to one of the preceding claims, **characterised in that** the control valves (16 - 18) are pneumatically actuatable valves, preferably valves actuatable through diaphragms or diaphragm valves.

6. Filling system according to claim 5, **characterised in that** the pneumatic actuating element (13') and the pneumatically actuatable control valves (16 - 18) are each operable by the control device (46) by means of electro-pneumatic valves.

7. Filling system according to one of the preceding claims, **characterised by** a holder (41) at each filling element (3), which centres the container (6), which has been raised and placed onto the filling element, with reference to the axis of the filling element or respectively of the fill tube (10).

8. Filling system according to claim 7, **characterised in that** the holder (41) is controllable in such a manner that the said holder holds the container (6) by its mouth (5) at a spacing from the container stop (9).

9. Filling system according to one of the preceding claims, **characterised in that** the respective filling element (3) is such a filling element with a long fill tube (10).

10. Filling system according to one of the preceding daims, **characterised in that** on the underside of the housing (7) of each filling element (3) there is provided a bell-shaped element (8), which forms the container stop (9) internally of a shelter (8') that is open towards the underside of the filling elements (3).

11. Filling system according to one of the preceding claims **characterised in that** the threshold of the pressure-regulating valve (29) is adjusted to the difference between preliminary relief pressure and atmospheric pressure.

12. Filling system according to one of the preceding claims, **characterised in that** a first throttle (26) is provided in the third gas path (24) for reducing the cross-sectional flow.

13. Filling system according to one of the preceding claims, **characterised in that** at least one second throttle (28) is provided in the fourth gas path (27) in series with the pressure-regulating valve (29) for reducing the cross-sectional flow.

14. Filling system according to one of the preceding claims, **characterised in that** a protective gas at regulated (40) pressure can be admitted to the second gas chamber for a pressureless filling of the container (6) with protective gas.

15. Filling system according to claim 14, **characterised in that** a pressure regulator (40) is provided in the connection between the second gas chamber (25) and the source for the pressurised protective gas.

16. Filling system according to one of the preceding claims, **characterised in that** for a pressureless filling of the container (6) with protective gas, the control valves (16 - 18) and the actuating element (13') of the liquid valve (13) are controllable by the control device (6) in such a manner that, for flushing the container more especially in the interior and in the region of the container mouth (5), the first and third control valves (16, 18) are opened to provide an outlet for the flushing gas from the second gas chamber (25) at the bottom end of the fill tube (10) and at the gas duct opening (15).

17. Filling system according to claim 16, **characterised in that** for an initial low-speed filling, a subsequent high-speed filling and a final decelerating filling at the container mouth of the container (6) at a spacing from the container stop (9), the control device (46) controls the actuating element (13') initially for the moving of the liquid valve (13) into the second state (open with a reduced cross-section), then for the moving of the liquid valve (13) into the third state (completely open), then for the moving of the liquid valve (13) into the second state (open with a reduced cross-section) and then finally for the movement of the liquid valve (13) into the first state (closing of the liquid valve) (first state).

18. Filling system according to claim 16 or 17, **characterised in that** the first and third control valves (16, 18) are opened for emptying the fill tube when the liquid valve (13) is closed.

19. Filling system according to one of claims 16 - 18, **characterised in that**, before the container (6) is removed from the filling element (3), protective gas from the second gas chamber (25) can be admitted to the shelter (8') by means of the control device (46) by opening the third control valve (18).

20. Filling system according to one of the preceding claims, **characterised in that** for filling the container (6) under counter pressure in accordance with the single chamber filling principle, the gas chamber of the additional reservoir (30) is connected to a source for a pressurised gas.

21. Filling system according to one of the preceding claims, **characterised in that** a pressure regulator (35) is provided in the connection between the pressurised gas source and the gas chamber of the reservoir (30).

22. Filling system according to claim 24 or 25, **characterised in that** the second gas chamber (25) is open to the atmosphere.

23. Filling system according to one of claims 22 - 24, **characterised in that** the control valves (16 - 18) and the actuating element (13') are controllable by the control device (46) in such a manner that in a preliminary pressurisation phase, to pre-pressurise the interior of the container (6), which is sealingly abutting against the filling element (3) with its mouth (5), the second control valve is opened to produce a connection between the gas duct (14) and the second gas path, **in that** for a low-speed filling with the control valves (16 - 18) closed, the liquid valve (13) is opened completely, **in that** for a subsequent high-speed filling the second control valve (17) is opened to produce a connection between the gas duct (14) and the first gas chamber (21), and **in that** for a subsequent decelerating filling and a preliminary pressure relief, all the control valves (16 - 18) are closed, and after the deceleration filling has been completed, the liquid valve (14) is moved into the first state for the subsequent preliminary pressure relief to a preliminary relief pressure.

24. Filling system according to one of the preceding claims, **characterised in that** for a filling of the container (6) under counter pressure in accordance with the three-chamber filling principle, the product chamber (2) is connected via a pressure regulator (45) to a source for a pressurised product and the first gas chamber (22) is connected via an additional pressure regulator (42) to a source for a pressurised pressurisation gas, wherein the pressure regulators (42, 25) are adjusted in such a manner that the filling pressure in the product chamber (2) is equal or preferably greater than the pressurisation gas pressure in the first gas chamber (22), and **in that** the second gas chamber (25) acts as a relief chamber and is preferably connected to the atmosphere.

25. Filling system according to claim 25, **characterised in that** the actuating element (13') for the liquid valve (13) and the control valves (16 - 18) are controllable by the control device (46) in such a manner that for the preliminary pressurisation of the containers (6), each moved into a sealing position with the filling element (3), the second control valve (17) is opened, **in that** for the low-speed filling with the control valves (16 - 18) closed, the liquid valve (13) is opened, **in that** for the subsequent high-speed filling the third control valve (16) is opened to produce an additional connection from the container interior into the second gas chamber (25), and **in that** for a decelerating filling subsequently the third control valve (18) is closed and for the preliminary depressurisation with the control valves (10 - 18) closed, the liquid valve (13) is closed.

26. Filling system according to one of the preceding claims, **characterised in that** the closing of the liquid valve (13) is effected in a time-delayed manner with a time parameter after the response of a probe (10') for determining the filling level.

27. Filling system according to one of the preceding claims, **characterised in that** in individual filling phases, the opening and/or closing of the control valves (16 - 18) and/or of the liquid valve (13) is effected after a period of time determined by a time parameter, and **in that** the time parameters are adjustable or are adjusted on the control device (46).

## Revendications

1. Système de remplissage pour remplir des bouteilles ou récipients (6) similaires avec un produit liquide, comportant plusieurs éléments de remplissage (3), comportant une chambre de produit de remplissage (2) commune à au moins un groupe d'éléments de remplissage (3), comportant une première et une deuxième chambre à gaz (22, 25) commune à au moins un groupe d'éléments de remplissage (3), comportant un tube de remplissage (10), un élément de contact et/ou de centrage de récipient (8, 9), un élément d'actionnement (13'), un dispositif de commande central (46), un boîtier (7), une ouverture de canal à gaz (15), un premier, deuxième et troisième parcours de gaz (19, 21, 24), comportant un canal à liquide (11) réalisé dans le boîtier (7) de chaque élément de remplissage (3) lequel communique avec la chambre de produit de remplissage (2) et débouche dans un tube de remplissage (10) formant une ouverture de distribution du produit de remplissage, lequel tube de remplissage dépasse d'un élément de contact et/ou de centrage de récipient (8, 9) formé sur l'élément de remplissage (3), comportant une soupape pour liquide (13) dans le canal à liquide (11), qui peut être actionnée individuellement, par l'intermédiaire de l'élément d'actionnement (13'), par un dispositif de commande central (46) au moins pour un groupe d'éléments de remplissage (3), et ce pour une ouverture en phase de remplissage et pour la fermeture à l'achèvement de la phase de remplissage,
comportant un canal à gaz (14), réalisé dans le boîtier (7) de chaque élément de remplissage (3), lequel communique avec une ouverture de canal à gaz (15) prévue sur l'élément de contact de récipient (9), décalée par rapport au tube de remplissage (10), laquelle communique avec le volume intérieur du récipient lorsque le récipient (6) est placé en position étanche contre l'élément de remplissage (3), ainsi qu'avec au moins une première, deuxième et troisième soupape de commande, pouvant être commandées chacune individuellement par le dispositif de commande (46), pour la commande de parcours de gaz réalisés dans le boîtier (7) de chaque élément de remplissage (3), dans lequel la première soupape de commande (16) communique, sur un premier côté, par un premier parcours de gaz (19), avec une zone du canal à liquide (11), faisant suite à la soupape pour liquide (13) dans le sens d'écoulement du produit de remplissage, et est raccordée au canal à gaz (14) sur un premier côté, la deuxième soupape de commande (17) est raccordée, sur un premier côté, à un deuxième parcours de gaz (21) menant à la première chambre à gaz (22) et, sur un deuxième côté, au canal à gaz (14), la troisième soupape de commande (18) est raccordée, sur un premier côté, au canal à gaz (14) et sur un deuxième côté à un troisième parcours de gaz (24) menant à la deuxième chambre à gaz (25), **caractérisé en ce que** la première, deuxième et troisième soupape de commande sont à deux voies, et, entre le canal à gaz (14) et le troisième parcours de gaz (24) ou la deuxième chambre à gaz (25), est prévu un quatrième parcours de gaz (27) qui comporte une soupape de régulation de pression (29).

2. Système de remplissage selon la revendication 1, **caractérisé en ce que** l'élément d'actionnement (13') de la soupape pour liquide (13) peut être commandé de manière que la soupape pour liquide (13) puisse prendre au moins trois états, à savoir un premier état fermé pour fermer le canal à liquide (11), un deuxième état dans lequel la soupape pour liquide (13) est ouverte avec une section réduite, ainsi qu'un troisième état dans lequel la soupape pour liquide (13) est totalement ouverte.

3. Système de remplissage selon la revendication 1 ou 2, **caractérisé en ce que** la soupape pour liquide (13) comporte un corps de soupape pouvant coulisser dans une direction axiale, par exemple dans la direction d'un axe de l'élément de remplissage et qui est déplaçable par le dispositif d'actionnement (13'), et **en ce que** le dispositif d'actionnement (13') comporte un élément de limitation (13") qui peut être activé par le dispositif de commande (46) de manière qu'à l'état activé il n'autorise qu'un déplacement limité du corps de soupape.

4. Système de remplissage selon la revendication 2 ou 3, **caractérisé en ce que** l'élément d'actionnement (13') est un élément d'actionnement pneumatique, par exemple un vérin et **en ce que** l'élément de limitation est un vérin de limitation (13") pouvant également être actionné pneumatiquement.

5. Système de remplissage selon l'une des revendications précédentes, **caractérisé en ce que** les soupapes de commande (16-18) sont des soupapes à actionnement pneumatique, de préférence des soupapes pouvant être actionnées par des membranes ou des soupapes à membrane.

6. Système de remplissage selon la revendication 5, **caractérisé en ce que** l'élément d'actionnement pneumatique (13') ainsi que les soupapes de commande (16-18) pouvant être actionnées pneumatiquement peuvent être commandées chacune par le dispositif de commande (46), par l'intermédiaire de soupapes électropneumatiques.

7. Système de remplissage selon l'une des revendications précédentes, **caractérisé par** un support (41) sur chaque élément de remplissage (3), qui centre le récipient (6) relevé et placé sur l'élément de remplissage, par rapport à l'axe de l'élément de remplissage ou du tube de remplissage (10).

8. Système de remplissage selon la revendication 7, **caractérisé en ce que** le support (41) peut être commandé de manière à tenir le récipient (6), par son embouchure (5), à distance de l'élément de contact de récipient (9).

9. Système de remplissage selon l'une des revendications précédentes, **caractérisé en ce que** chaque élément de remplissage (3) est un élément de remplissage avec tube de remplissage (10) long.

10. Système de remplissage selon l'une des revendications précédentes, **caractérisé en ce que** sur la face inférieure du boîtier (7) de chaque élément de remplissage (3) est prévu un élément (8) de type cloche qui forme l'élément de contact de récipient (9) à l'intérieur d'un compartiment de protection (8') ouvert vers le côté inférieur de l'élément de remplissage (3).

11. Système de remplissage selon l'une des revendications précédentes, **caractérisé en ce que** la valeur de seuil de la soupape de régulation de pression (29) est réglée sur la différence entre la pression de pré-détente et la pression atmosphérique.

12. Système de remplissage selon l'une des revendications précédentes, **caractérisé en ce que** dans le troisième parcours de gaz (24) est prévu un premier élément d'étranglement (26) pour réduire la section d'écoulement.

13. Système de remplissage selon l'une des revendications précédentes, **caractérisé en ce que** dans le quatrième parcours de gaz (27) est prévu, en série avec la soupape de régulation de pression (29), au moins un deuxième élément d'étranglement (28) pour réduire la section d'écoulement.

14. Système de remplissage selon l'une des revendications précédentes, **caractérisé en ce que** la deuxième chambre à gaz peut être alimentée avec un gaz de protection à pression régulée (40), pour un remplissage hors pression des récipients (6) sous gaz de protection.

15. Système de remplissage selon la revendication 14, **caractérisé en ce qu'**il est prévu un régulateur de pression (40) dans la liaison entre la deuxième chambre à gaz (25) et la source du gaz de protection sous pression.

16. Système de remplissage selon l'une des revendications précédentes, **caractérisé en ce que** pour un remplissage sans pression des récipients (6) sous gaz de protection, les soupapes de commande (16-18) ainsi que l'élément d'actionnement (13') de la soupape pour liquide (13) peuvent être commandés par le dispositif de commande (6) de manière que pour laver le récipient, en particulier dans son volume intérieur ainsi que dans la zone de l'embouchure (5) du récipient, la première et la troisième soupape de commande (16,18) sont ouvertes pour une sortie du gaz de lavage de la deuxième chambre à gaz (25), à l'extrémité inférieure du tube de remplissage (10) ainsi qu'au droit de l'ouverture (15) du canal à gaz.

17. Système de remplissage selon la revendication 16, **caractérisé en ce que** pour un début de remplissage d'abord lent, pour un remplissage rapide lui faisant suite et un remplissage final avec freinage, avec embouchure du récipient (6) éloignée de l'élément de contact de récipient (9), le dispositif de commande (46) commande l'élément d'actionnement (13') d'abord pour le déplacement de la soupape pour liquide (13) dans le deuxième état (ouverture avec section réduite), puis pour le déplacement de la soupape pour liquide (13) dans le troisième état (ouverture totale), puis pour le déplacement de la soupape pour liquide (13) dans le deuxième état (ouverture avec section réduite) et enfin pour le déplacement de la soupape pour liquide (13) dans le premier état (fermeture de la soupape pour liquide) (premier état).

18. Système de remplissage selon la revendication 16 ou 17, **caractérisé en ce que** pour vidanger le tube de remplissage, alors que la soupape pour liquide (13) est fermée, on ouvre la première et la troisième soupape de commande (16, 18).

19. Système de remplissage selon l'une des revendications 16 à 18, **caractérisé en ce que** le dispositif de commande (46) alimente, par ouverture de la troisième soupape de commande (18), le compartiment de protection (8') avec le gaz de protection provenant de la deuxième chambre à gaz (25), avant que le récipient (6) ne soit retiré de l'élément de remplissage (3).

20. Système de remplissage selon l'une des revendications précédentes, **caractérisé en ce que** pour remplir les récipients (6) en contre-pression, selon le principe de remplissage à une chambre, le compartiment à gaz du réservoir (30) supplémentaire est relié à une source de gaz sous pression.

21. Système de remplissage selon l'une des revendications précédentes, **caractérisé en ce qu'**un régulateur de pression (35) est prévu dans la liaison entre la source de gaz sous pression et le compartiment à gaz du réservoir d'alimentation (30).

22. Système de remplissage selon la revendication 24 ou 25, **caractérisé en ce que** la deuxième chambre à gaz (25) est ouverte vers l'atmosphère.

23. Système de remplissage selon l'une des revendications 22 à 24, **caractérisé en ce que** les soupapes de commande (16-18) ainsi que l'élément d'actionnement (13') peuvent être commandés par le dispositif de commande (46) de manière qu'au cours d'une phase de précontrainte, pour précontraindre le volume intérieur du récipient (6) s'appliquant par l'embouchure (5) en position étanche contre l'élément de remplissage (3), la deuxième soupape de commande soit ouverte pour réaliser une liaison entre le canal à gaz (14) et le deuxième parcours de gaz, que pour un début de remplissage lent, alors que les soupapes de commande (16-18) sont fermées, la soupape pour liquide (13) est totalement ouverte, que pour un remplissage rapide suivant, la deuxième soupape de commande (17) est ouverte pour réaliser une liaison entre le canal à gaz (14) et la première chambre à gaz (21), et enfin que pour un remplissage avec freinage et une pré-détente, toutes les soupapes de commande (16-18) sont fermées, et après achèvement du remplissage avec freinage, la soupape pour liquide (13) est amenée dans le premier état pour la pré-détente suivante à une pression de pré-détente.

24. Système de remplissage selon l'une des revendications précédentes, **caractérisé en ce que** pour un remplissage des récipients (6) en contre-pression selon le principe de remplissage à trois chambres, la chambre de produit de remplissage (2) est reliée par un régulateur de pression (45) à une source de produit de remplissage sous pression, et la première chambre à gaz (22) est reliée par un autre régulateur de pression (42) à une source de gaz sous pression, les régulateurs de pression (42, 45) étant réglés de manière que la pression de remplissage dans la chambre de produit de remplissage (2) soit égale ou de préférence supérieure à la pression du gaz sous pression dans la première chambre à gaz (22), et de manière que la deuxième chambre à gaz (25) serve de chambre de détente et soit reliée de préférence à l'atmosphère.

25. Système de remplissage selon la revendication 24, **caractérisé en ce que** l'élément d'actionnement (13') pour la soupape pour liquide (13) ainsi que les soupapes de commande (16-18) peuvent être commandées par le dispositif de commande (46) de manière que pour la précontrainte du récipient (6), amené dans chaque cas en position d'étanchéité avec l'élément de remplissage (3), la deuxième soupape de commande (17) est ouverte, que pour le début de remplissage lent, alors que les soupapes de commande (16-18) sont fermées, la soupape pour liquide (13) est ouverte, que pour le remplissage rapide suivant, la troisième soupape de commande (18) est ouverte pour réaliser une liaison supplémentaire entre le volume intérieur du récipient et la deuxième chambre à gaz (25), et enfin que pour un remplissage avec freinage, la troisième soupape de commande (18) est fermée et pour la pré-détente, alors que les soupapes de commande (16-18) sont fermées, la soupape pour liquide (13) est fermée.

26. Système de remplissage selon l'une des revendications précédentes, **caractérisé en ce que** la fermeture de la soupape pour liquide (13) s'effectue de manière temporisée, avec un temps sélectionné, après intervention d'une sonde (10') déterminant le niveau de remplissage.

27. Système de remplissage selon l'une des revendications précédentes, **caractérisé en ce que** dans certaines phases de remplissage, l'ouverture et/ou la fermeture des soupapes de commande (16-18) et/ou de la soupape pour liquide (13) s'effectuent dans chaque cas après une durée déterminée par un temps sélectionné, et **en ce que** les temps sélectionnés peuvent être réglés ou sont réglés dans le dispositif de commande (46).
